# EUROPÄISCHE PATENTANMELDUNG

(11) **EP 0 272 658 A2**
(43) Veröffentlichungstag der Anmeldung: **29.06.1988**
(21) Anmeldenummer: 87118888.4
(22) Anmeldetag: 19.12.1987
(51) Int. Cl.: E04F 13/08

(54) **Unterkonstruktion für Fassadenbekleidungen**

(30) Priorität: 22.12.1986 DE 3643903
(71) Anmelder: Loos, Hermann, Dipl.-Ing., D-61348 Bad Homburg (DE)
(72) Erfinder: Loos Hermann Dipl.Ir., 6380 Bad Homburg (DE)
(74) Vertreter: Boecker, Joachim, Dr.-Ing.

(57) **Zusammenfassung**

Unterkonsruktion für Fassadenbekleidungen vertikaler Wände (6), bei denen die Bekleidungselemente (5) punktförmig von Befestigungsmitteln (1,2) getragen werden, die ihrerseits an einer Unterkonstruktion (3,4) befestigt werden, welche aus vertikalen Tragschienen (3) besteht, die zur Befestigung an der su bekleidenden Wand bestimmt sind. Gemäß der Erfindung gehört zu den genannten Befestigungsmitteln (1,2) ein Zwischenteil (1), welches an seiner zur Tragschiene (3) gerichteten Seite einen Führungsflansch (11) hat, der in einer Führungsrinne (31) der Tragschiene (3) vertikal verschiebbar ist. Der Führungsflansch (11) und die Führungsrinne (31) sind mit ineinander greifbaren Verzahnungsstreifen (32a;12a,12b) versehen, die im Zustand des gegenseitigen Eingriffs eine vertikale Verschiebung des Zwischenteils (1) in der Führungsrinne (31) formschlüssig verhindern. Zu den Befestigungsmitteln gehört ferner ein zum Einsetzen in die Tragschiene bestimmtes Blockierungsteil (2), welches im eingesetzten Zustand ein Abheben des im Eingriff befindlichen Versahnungsstreifens des Zwischenteils (1) von den Verzahnungsstreifen der Tragschiene verhindert. Das Zwischenteil (1) hat einen von der Wand wegweisenden Tragarm (14), an dessen freiem Ende ein oder mehrere aus Blechen oder Steinplatten bestehende Bekleidungselemente befestigbar sind.

## Beschreibung

Die Erfindung betrifft eine Unterkonstruktion für Fassadenbekleidungen vertikaler Wände gemäß dem Oberbegriff des Anspruches 1.

Bei Fassadenbekleidungen, auf die sich die vorliegende Erfindung bezieht, wird an der zu bekleidenden Wand, beispielsweise einer Hauswand, zunächst eine Unterkonstruktion befestigt, zu der in vertikaler Richtung verlaufende Tragschienen gehören, an denen dann die von außen sichtbaren Bekleidungselemente befestigt werden.

In der Praxis werden zwei Arten von Fassadenbekleidungen verwendet. Bei der einen Art bestehen die Bekleidungselemente aus an ihrem Rand abgewinkelten Blechen und bei der anderen Art bestehen die Bekleidungselemente aus relativ schweren Steinplatten.

Bei den Fassadenbekleidungen mit aus Blech bestehenden Bekleidungselementen wird eine Unterkonstruktion verwendet, zu der in vertikaler Richtung verlaufende Tragschienen gehören, an denen die von außen sichtbaren Bekleidungselemente befestigt werden. Zu diesem Zweck sind an den Tragschienen horizontalen Bolzen befestigt, auf welchen die Bekleidungselemente mit nach unten offenen Schlitzen aufgehängt werden, die sich in den abgewinkelten vertikal verlaufenden Seitenstreifen dieser Bekleidungselemente befinden. Eine solche Fassadenbekleidung hat den Nachteil, daß bei der Herstellung der Tragschienen mit den Aufnahmebohrungen für die Bolzen sowie bei der Herstellung der Bekleidungselemente mit den Aufhängeschlitzen mit sehr großer Sorgfalt gearbeitet werden muß, da es aus ästhetischen Gründen erforderlich ist, daß die Bekleidungselemente im montierten Zustand in horizontaler und vertikaler Richtung genau fluchten.

Bei Fassadenbekleidungen, bei denen die Bekleidungselemente aus Steinplatten bestehen, werden in der Regel unmittelbar in der zu bekleidenden Wand streifenförmige Flachstahlanker senkrecht zur Wand verankert, und an den freien Enden dieser Flachstahlanker werden die Platten mittels Bolzen und seitlicher Löcher in den Platten befestigt.

Bei solchen Fassadenbekleidungen, kommt zu dem Ausrichtungsproblem in vertikaler und horizontaler Richtung ein erhöhter Zeitaufwand hinzu infolge der Notwendigkeit der individuellen Verankerung vieler Flachstahlanker in der Wand. Ein weiterer Nachteil bei dieser Fassadenbekleidung besteht darin, daß eine Vermörtelung der Steinplatten mit den Bolzen und der Flachanker mit der Wand erforderlich ist, die bei Temperaturen unter dem Gefrierpunkt nicht durchführbar ist.

Der Erfindung liegt die Aufgabe zugrunde, eine Unterkonstruktion für Fassadenbekleidungen der eingangs genannten Art zu entwickeln, die sich durch eine leichte Justierbarkeit der Lage der Befestigungspunkte für die Bekleidungselemente während der Montage derselben auszeichnet, die für Bekleidungselemente aus Blechplatten und schweren Steinplatten gleichermaßen verwendbar ist und die in Trockenbauweise ausgeführt werden kann, so daß die Anbringung der Fassadenbekleidung auch bei Temperaturen unter dem Gefrierpunkt möglich ist.

Zur Lösung dieser Aufgabe wird eine Unterkonstruktion für Fassadenbekleidungen gemäß dem Oberbegriff des Anspruches 1 vorgeschlagen, die erfindungsgemäß die im kennzeichnenden Teil des Anspruches 1 genannten Merkmale hat.

Vorteilhafte Ausgestaltungen der Erfindung sind in den Unteransprüchen genannt.

Anhand der in den Figuren gezeigten Ausführungsbeispiele soll die Erfindung näher erläutert werden. Es zeigen
Figur 1 ein Ausführungsbeispiel der für einen Befestigungspunkt erforderlichen Befestigungsmittel bei einer Unterkonstruktion gemäß der Erfindung,
Figur 2 einen horizontalen Schnitt durch einen Befestigungspunkt bei einer Fassadenbekleidung mit einer Unterkonstruktion gemäß der Erfindung, die mit den Befestigungsmitteln gemäß Figur 1 aufgebaut ist, in Draufsicht von oben bzw. im Schnitt längs der Linie B-B in Figur 4,
Figur 3 einen Schnitt längs der Linie A-A in Figur 2,
Figur 4 eine Seitenansicht in Richtung des Pfeils C in Figur 2.
Figur 5 eine alternative Ausführungsform eines Einzelteils der Unterkonstruktion gemäß der Erfindung.

In den Figuren bezeichnet 3 einen vertikalen Abschnitt einer Tragschiene, die sich in einem Stück oder aus mehreren zusammengesetzten Stücken über die gesamte vertikale Länge einer zu bekleidenden Wand, in der Regel einer Hauswand, erstreckt. Die Tragschienen werden von U-förmigen Verankerungsteilen 4 getragen, die an einer ausreichenden Anzahl von Punkten an der Hauswand, beispielsweise durch Dübel 41, verankert sind. Dabei sind diese Verankerungsstellen in bekannter Weise zum Teil als Festlager und zum Teil als in einer Richtung parallel zur Wand verschiebliche Lager (Gleitlager) ausgebildet, um Wärmedehnungen der Tragschienen zwängungsfrei aufnehmen zu können.

Die Tragschiene 3 ist an ihrer von der Hauswand abgewandten Seite mit einer in vertikaler Richtung verlaufenden Führungsrinne 31 versehen, welche die Form eines schmalen Rechteckprofils hat, wobei die langen Seiten des Rechteckprofils parallel zur Hauswand liegen und die hauswandabgewandte lange Seite 35 des Rechteckprofils in ihrem mittleren Bereich über die gesamte vertikale Länge der Tragschiene offen ist.

Zu den Befestigungsmitteln zwischen Bekleidungselementen und Tragschienen gehört ein Zwischenteil 1, das einen Führungsflansch 11 hat, der von einem der Enden der Tragschiene in die Führungsrinne 31 einführbar ist. Von diesem Führungsflansch 11 geht senkrecht zur Hauswand und in Richtung von zur Hauswand weg ein plattenförmiger Tragarm 14 aus, der an seinem freien Ende mit Löchern 15 oder Schlitzen 16a, 16b zur direkten oder indirekten Befestigung der Bekleidungselemente 5 versehen ist.

Um das Zwischenteil 1 in vertikaler Richtung justieren zu können, ist die lange geschlossene Wand 34 des schmalen Rechteckprofils an ihrer der Hauswand abgewandten Seite mit einem vertikalen Verzahnungsstreifen 32a versehen, der aus horizontal verlaufenden, vorzugsweise fein geteilten Zähnen mit vorzugsweise dreieckförmigem Querschnitt besteht. An der im eingesetzten Zustand zur Hauswand weisenden Seite des Führungsflansches 11 des Zwischenteils 1 sind ebenfalls zwei in vertikaler Richtung verlaufende Verzahnungsstreifen 12a, 12b angeordnet, die sich im eingesetzten Zustand in horizontaler Richtung zumindest teilweise mit dem Verzahnungsstreifen 32a überdecken. Die Höhe der Zähne der Verzahnungsstreifen 32a, 12a und 12b, sowie die Tiefe a (Figur 2) der Führungsrinne 31 und die Dicke b (Figur 1) des Führungsflansches 11 sind so aufeinander abgestimmt, daß das Zwischenteil frei in der Führungsrinne vertikal verschoben werden kann und so in die der erforderlichen Ausrichtung der Bekleidungselemente entsprechende vertikale Lage einjustiert werden kann.

Zur Festsetzung des Zwischenteils 1 in der einjustierten Lage ist ein Blockierungsteil 2 vorhanden, das in der gezeigten Ausführungsform als ebene Platte ausgebildet ist, die in die Führungsrinne 31 einschiebbar ist, und zwar auf der Seite des Führungsflansches 11, auf der sich kein Verzahnungsstreifen befindet. Die Dicke dieser Blockierungsplatte 2 ist so bemessen, daß im eingeschobenen Zustand der Verzahnungsstreifen 32a einerseits und die Verzahnungsstreifen 12a und 12b andererseits zumindest soweit miteinander in Eingriff gelangen, daß die dadurch in vertikaler Richtung eintretende formschlüssige Blockierung des Zwischenteils 1 geeignet ist, das Gewicht der Bekleidungselemente 5 sowie zusätzlich auftretende dynamische Kräfte, die beispielsweise durch Windlasten verursacht werden können, mit Sicherheit aufzunehmen. Es ist also nicht notwendig, daß das Blockierungsteil 2 mit festem oder pressendem Sitz in die Führungsrinne 31 eingedrückt werden muß. Es genügt ein loser, das Blockierungsteil 2 durch Reibungskräfte nicht blockierender Sitz. Selbstverständlich ist ein fester Sitz bei der Konstruktion nach der Erfindung ebenfalls möglich, jedoch erleichtert ein loser Sitz des Blockierungsteils 2 die Montage. Um ein Durchrutschen der Blockierungsplatte 2 nach unten zu verhindern, ist in der gezeigten Ausführungsform ein Quersteg 21 vorgesehen, der durch Stanzen und Herausbiegen aus der Blockierungsscheibe 2 gewonnen wird. Dieser Steg liegt auf der oberen Kante des Tragarms 14 auf, der seinerseits in den Schlitz 22 hineinragt.

Will man die Möglichkeit eines ungewollten Heraushebens der Blockierungsplatte aus der Führungsrinne 31 verhindern, so kann die Blockierungsplatte in vertikaler Richtung so lang ausgebildet werden, daß sie unterhalb des Führungsflansches 11 herausragt. Dieser untere Rand kann dann, beispielsweise mit einem Schraubenzieher, leicht nach außen gebogen werden, wodurch eine Blockierung vertikal nach oben erreicht wird.

Um auch eine Justierung des Zwischenteils 1 in horizontaler Richtung zu ermöglichen, sind die Führungsrinne 31 und der Führungsflansch 11 mit je einer oder mehrerer in vertikaler Richtung verlaufenden Verzahnungsstreifen versehen, deren Zähne ebenfalls in vertikaler Richtung verlaufen. Die Breite b3 der Führungsrinne 31 ist größer als die Breite b1 des Führungsflansches 11 (siehe Figur 2), so daß bei nicht eingeführtem Blockierungsteil 2 das Zwischenteil 1 in horizon taler Richtung parallel zur Wand 6 in der Führungsrinne 31 verschiebbar ist.

Wie in dem Ausführungsbeispiel gezeigt, kann die Tragschiene mit einer weiteren Führungsrinne 31A versehen sein, die spiegelbildlich zu der erstgenannten Führungsrinne 31 angeordnet ist. Dabei kann die geschlossene Wand 34 des Rechteckprofils entweder für beide Führungsrinnen die gleiche sein, oder es können zwei solcher Wände parallel zueinander vorhanden sein. Die Anordnung dieser zweiten Führungsrinne hat den Vorteil, daß die Tragschiene in dem Verankerungsteil 4 auch in einer Lage festgeschraubt werden kann, die sich durch Drehung der Tragschiene um 180° um die in Figur 2 mit 42 bezeichnete horizontale Achse ergibt. Auf diese Weise kann mit der gleichen Tragschiene ein stark veränderter Abstand zwischen den Bekleidungselementen 5 und der Wand 6 erreicht werden. Eine andere in der Regel stets vorgesehene Verstellmöglichkeit senkrecht zur Wand 6 besteht darin, daß die Flansche 38 der Tragschiene und/oder die Flansche 43 der Verankerungsteile 4 mit mehreren Löchern und/oder Langlöchern versehen sind.

Grundsätzlich können die Verzahnungsstreifen mit den horizontalen beziehungsweise vertikalen Zähnen auch auf der hauswandfernen Wand 35 des schmalen Rechteckprofils angeordnet sein. Neben den beschränkten Platzverhältnissen besteht der Hauptnachteil einer solchen Anordnung jedoch darin, daß die Herstellung der Verzahnungsstreifen mit horizontal gerichteten Zähnen wesentlich schwieriger ist. In der im gezeigten Ausführungsbeispiel vorgesehenen Anordnung der Verzahnungsstreifen 32a, 32b ist deren Herstellung verhältnismäßig einfach. Mit Ausnahme der horizontalen Zähne kann die Tragschiene im Strangpreßverfahren hergestellt werden, wobei die Verzahnungsstreifen 32a, 32b zunächst aus einem massiven rechteckigförmigem Vorsprung bestehen können. In einem zweiten, vorzugsweise kaltverformenden, Arbeitsvorgang werden dann durch ein geeignetes Drück- oder Walzwerkzeug in den massiven vorspringenden Streifen die horizontalen Zähne eingepreßt.

Um diesen Preßvorgang zu erleichtern, kann das stranggepreßte Zwischenprodukt statt eines einzigen vorstehenden breiteren Streifens für die vertikalen Zähne zwei oder mehrere in geringem Abstand parallel zueinander verlaufende schmalere Streifen haben. Bei dem anschließenden Verformungsvorgang bilden sich dabei, je nach Abstand zwischen den genannten Streifen, kleine nebeneinanderliegende Zahnabschnitte, die bei geringem Abstand der vorgenannten Streifen praktisch einen durchgehenden horizontalen Zahn bilden. Die Anordnung von zwei nebeneinanderliegenden Verzahnungsstreifen 12a und 12b ist empfehlenswert, um einerseits die für die Herstellung der Zähne erforderlichen Kräfte klein zu halten und andererseits unter Berücksichtigung der horizon talen Verschiebbarkeit des Führungsflansches 11 in der Führungsrinne 31 stets eine sichere horizontale Überdeckung der zum Eingriff miteinander bestimmten Verzahnungsstreifen zu gewährleisten.

Zur Befestigung der Bekleidungselemente am freien Ende des Tragarms 14 kann in dem Loch 15 ein nach beiden Seiten herausragender Tragstift 18 angeordnet sein (Figur 2), auf den beispielsweise aus Metallblechplatten bestehenden Bekleidungselemente mit nach unten offenen Schlitzen, die in den vertikal verlaufenden abgewinkelten Rändern der Platten angeordnet sind, aufgesetzt werden. In Figur 2 ist die Befestigung von Steinplatten 5 dargestellt. Diese werden mit ihren seitlichen Löchern 51 auf den Tragstift 18 aufgeschoben. Eine andere Möglichkeit der Befestigung von Steinplatten besteht darin, daß diese bereits mit Bolzen versehen sind, die in den seitlichen Löchern eingesteckt und hierin vorzugsweise vermörtelt sind. Mit den herausragenden Enden dieser Bolzen können die Steinplatten dann in die Schlitze 16a und 16b des Tragarms 14 eingehängt werden. Dabei hängt eine erste Platte im oberen Schlitz 16a und eine zweite, der ersten Platte seitlich benachbarte Platte im unteren Schlitz 16b. Die aus den schmalen Seitenwänden der Steinplatten herausragenden Bolzen sind vorzugsweise mit einem Kopf versehen, der als Sicherung gegen ein seitliches Herausziehen des Bolzens aus dem Schlitz dient.

Figur 5 zeigt eine andere Ausführungsform des Zwischenteils, das hier mit 1A bezeichnet ist. Dieses Zwischenteil ist zur Montage von Steinplatten geeignet, die auf ihrer unteren schmalen Seite ruhen. Das Zwischenteil hat wieder einen Führungsflansch 11a, mit welchem es in die Führungsrinne 31 der Tragschiene 3 einführbar ist. Der Tragarm 14a bis 14b besteht im wesentlichen aus einer horizontal orientierten Platte 14b, auf der nahe dem freien Ende zwei Tragstifte 18a angeordnet sind, auf welche entweder zwei benachbarte Steinplatten mit ihren seitlichen Bereichen oder eine Steinplatte mit ihrem mittleren Bereich hochkant aufgesetzt werden, wobei in der Steinplatte nach unten offene Löcher zur Aufnahme der Tragstifte 18a vorhanden sind. Die Rippe 14a dient lediglich zur Verstärkung. Die schlitzförmigen Ausnehmungen 14c dienen zur Aufnahme der Flansche 39 der offenen Wand 35 der Tragschiene (Figur 1).

Die in den Figuren gezeigten Ausführungsformen der Erfindung können in vielfacher Weise abgeändert werden. Beispielsweise kann das Zwischenteil 1 statt mit einem einzigen hohen Führungsflansch 11 mit mehreren schmaleren Führungsflanschen ausgerüstet sein. Entsprechendes gilt für den Tragarm 14, der statt aus einer einzigen Platte aus mehreren übereinander oder auch seitlich gegeneinander versetzten weniger hohen Tragarmen bestehen kann. Das Blockierungsteil 2 kann auch aus einer sehr dünnen, aber dafür leicht gewölbten, vorzugsweise aus Federstahl bestehenden Platte aufgebaut sein.

## Patentansprüche

1. Unterkonstruktion für Fassadenbekleidungen vertikaler Wände (6), bei denen die Bekleidungselemente (5) punktförmig von Befestigungsmitteln (1,2) getragen werden, die ihrerseits an einer Unterkonstruktion (3,4) befestigt werden, welche aus vertikalen Tragschienen (3) besteht, die zur Befestigung an der zu bekleidenden Wand bestimmt sind, **dadurch gekennzeichnet**, daß zu den genannten Befestigungsmitteln (1,2) ein Zwischenteil (1) gehört, welches an seiner zur Tragschiene (3) gerichteten Seite einen Führungsflansch (11) hat, der in einer Führungsrinne (31) der Tragschiene (3) vertikal verschiebbar ist, daß der Führungsflansch (11) und die Führungsrinne (31) mit ineinander greifbaren Verzahnungsstreifen (32a;12a,12b) versehen sind, die im Zustand des gegenseitigen Eingriffs eine vertikale Verschiebung des Zwischenteils (1) in der Führungsrinne (31) formschlüssig verhindern, daß zu den Befestigungsmitteln ferner ein zum Einsetzen in die Tragschiene bestimmtes Blockierungsteil (2) gehört, welches im eingesetzten Zustand ein Abheben des im Eingriff befindlichen Verzahnungsstreifens des Zwischenteils (1) von den Verzahnungsstreifen der Tragschiene verhindert, und daß das Zwischenteil (1) ein oder mehrere von der Wand wegweisende Tragarme (14) aufweist, an deren freien Enden ein oder mehrere Bekleidungselemente befestigbar sind.

2. Unterkonstruktion für Fassadenbekleidungen nach Anspruch 1, **dadurch gekennzeichnet**, daß die Führungsrinne (31) der Tragschiene von einem in vertikaler Richtung verlaufenden schmalen Rechteckprofil gebildet wird, dessen der Wand (6) abgewandte breite Seite (35) offen ist, daß eine der breiten Seiten (34, 35) des Rechteckprofils mit mindestens einem vertikal verlaufenden Verzahnungsstreifen (32a) mit horizontal verlaufenden Zähnen versehen ist, daß der Flansch (11) des Zwischenteils auf seiner entsprechenden breiten Seite ebenfalls mit mindestens einem dem Verzahnungsstreifen (32a) zumindest teilweise überdeckenden Verzahnungsstreifen (12a, 12b) versehen ist, daß die Führungsrinne (31) eine solche Tiefe (a) senkrecht zur Wand (6) hat, daß das Zwischenteil (1) mit seinem Führungsflansch (11) in der Führungsrinne (31) in vertikaler Richtung frei verschiebbar ist, und daß bei eingesetztem Blockierungsteil (2) diese Verschiebbarkeit durch Ineinandergreifen der Verzahnungsstreifen (32a; 12a, 12b) blockiert ist.

3. Unterkonstruktion für Fassadenbekleidungen nach Anspruch 2, **dadurch gekennzeichnet**, daß das Blockierungsteil (2) aus einer Platte besteht, die in die Führungsrinne (31) einsetzbar ist, und zwar auf der Seite des Zwischenteils (1), die den ineinandergreifenden vertikalen Verzahnungsstreifen (12a, 12b, 32a) abgewandt ist, und daß diese Blockierungsplatte so bemessen beziehungsweise geformt ist, daß sie im eingesetzten Zustand das Zwischenteil (1) soweit gegen den Verzahnungsstreifen (32a) der Tragschiene drückt, daß ein Eingriff zwischen den Verzahnungsstreifen des Zwischenteils (1) und der Tragschiene (3) vorhanden ist, der ausreicht, das Gewicht der Bekleidungselemente sowie möglicher dynamische Kräfte (Windkräfte) aufzunehmen, und daß Mittel (21) vorgesehen sind, die ein Durchfallen der Blockierungsplatte (2) nach unten verhindern.

4. Unterkonstruktion für Fassadenbekleidungen nach Anspruch 3, **dadurch gekennzeichnet**, daß der Verzahnungsstreifen (32) der Tragschiene (3) auf der geschlossenen breiten Wand (34) des genannten schmalen Rechteckprofils angeordnet ist, und zwar in einem Bereich, in welchem die gegenüberliegende Wand (35) des Rechteckprofils offen ist, und daß die Verzahnungsstreifen (12a, 12b) des Zwischenteils (1) an der zur Wand (6) gerichteten Seite des Führungsflansches (11) angeordnet sind.

5. Unterkonstruktion für Fassadenbekleidungen nach einem der vorhergehenden Ansprüche, **dadurch gekenn zeichnet**, daß das Zwischenteil (1) mit einem als Platte (14) ausgebildeten Tragarm versehen ist, die im eingebauten Zustand des Zwischenteils in einer vertikalen Ebene liegt und sich von dem Führungsflansch (11) in Richtung von der Wand (6) weg erstreckt, und daß diese Platte (14) an ihrem freien Ende mit Löchern (15) beziehungsweise Schlitzen (16a, 16b) zur direkten oder indirekten Befestigung der Bekleidungselemente versehen ist.

6. Unterkonstruktion für Fassadenbekleidungen nach einem der Ansprüche 1 bis 5, **dadurch gekennzeichnet**, daß das Zwischenteil (1A) mit einem als Platte (14b) ausgebildeten Tragarm versehen ist, die im eingebauten Zustand des Zwischenteils in einer horizontalen Ebene liegt und sich von dem Führungsflansch (11a) in Richtung von der Wand (6) weg erstreckt und daß diese Platte (14b) nahe ihrem freien Ende mit nach oben gerichteten Stiften (18a) versehen ist, die beim Aufsetzen von Bekleidungselementen, vorzugsweise Steinplatten, auf den Tragarm 14b in Löcher in der unteren schmalen Seite der Bekleidungselemente hineinragen.

7. Unterkonstruktion für Fassadenbekleidungen nach einem der vorhergehenden Ansprüche, **dadurch gekennzeichnet**, daß die Führungsrinne (31) der Tragschiene (3) und der Führungsflansch (11) des Zwischenteils (1) in ihrer Breite (b3 beziehungsweise b1) so bemessen sind, daß das Zwischenteil in horizontaler Richtung in der Führungsrinne verschiebbar ist, und daß die zur Anlage aneinander bestimmten Wände der Führungsrinne und des Zwischenteils mit mindestens je einem in vertikaler Richtung verlaufenden Verzahnungsstreifen (37 beziehungsweise 17) versehen sind, die bei Blockierung des Zwischenteils in der Führungsrinne eine horizontale Verschiebung des Zwischenteils formschlüssig verhindern.

8. Unterkonstruktion für Fassadenbekleidungen nach einem der vorhergehenden Ansprüche, **dadurch gekenneichnet**, daß an der Tragschiene eine weitere Führungsrinne (31A) vorhanden ist, die vorzugsweise spiegel bildlich zu der erstgenannten Führungsrinne (33) aufgebaut ist.

9. Unterkonstruktion für Fassadenbekleidungen nach einem der vorhergehenden Ansprüche, **dadurch gekenneichnet**, daß die Unterkonstruktion für aus Blechen oder aus Steinplatten bestehende Bekleidungselemente verwendbar ist, wobei das Zwischenteil am freien Ende seines Tragarms (14) mit einem in einem Loch (15) befestigten Tragstift (18) versehen sein kann, auf welchen aus Formblechelemente bestehende Bekleidungselemente aufhängbar sind bzw. auf welche Steinplatten (5) mit in ihnen vorhandenen seitlichen Löchern (51) aufschiebbar sind.

10. Unterkonstruktion für Fassadenbekleidungen nach einem der Ansprüche 1 bis 5 oder 7 bis 9, **dadurch gekennzeichnet**, daß der Tragarm (14) des Zwischenteils (1) an beziehungsweise nahe seinem freien Ende mit vertikalen Schlitzen (16, 16b) versehen sind, die nach oben oder winkelförmig nach vorne münden, in welche Bekleidungselemente mit vormontierten, vorzugsweise mit Sicherungskopf versehenen, Ankerstiften einhängbar sind.
